# FASCICULE DE BREVET EUROPEEN

(11) **EP 0 381 904 B1**
(45) Date de publication et mention de la délivrance du brevet: **23.11.1994**
(21) Numéro de dépôt: 89402265.6
(22) Date de dépôt: 10.08.1989
(51) Int. Cl.: E01H 1/10

(54) **Outil de nettoyage de surfaces surplombantes telles que plafonds et voûtes**
Reinigungsvorrichtung für überhängende Flächen, wie Decken und Rundbogen
Cleaning device for overhanging surfaces such as ceilings and arches

(43) Date de publication de la demande: 16.08.1990
(73) Titulaire: PROTEE Groupement d'Intérêt Economique, 75010 Paris (FR)
(72) Inventeur: Ducreux, Pierre, F-91330 Yerres (FR); Gauthier, René, Bât. La Grande Bastide, F-84120 Pertuis (FR); Metteey, Michel, F-13510 Eguilles (FR)
(74) Mandataire: Dubois-Chabert, Guy

(56) Documents cités:
- BE-A- 347 134
- FR-A- 2 583 629
- FR-A- 2 584 747
- FR-A- 2 635 024
- US-A- 3 601 832

## Description

La présence invention a trait à un outil de nettoyage de surfaces surplombantes et en particulier de plafonds et de voûtes, surfaces qui peuvent être plates ou courbes.

Un problème important posé lors du nettoyage industriel de ces surfaces consiste en ce que les liquides de nettoiement et de rinçage qui y sont projetés retombent en pluie ou en ruissellent le long de parois latérales, ce qui est indésirable dans nombre de cas, notamment pour le nettoiement des couloirs et quais de métropolitain où une telle humidité produirait des dégâts et ne pourrait s'évaporer.

Le brevet français n°2 579 535 présente ainsi un système de nettoiement comprenant en particulier des buses d'arrosage à l'extrémité d'un bras mobile et déformable fixé à un véhicule ; les rampes de buses d'arrosage sont extensibles dans le sens transversal, ce qui leur permet, selon la courbure de la voûte, de nettoyer la plus grande largeur possible. Toutefois, ce système ne possède aucun dispositif de récupération des eaux usées et ne résout donc pas le problème évoqué ci-dessus. Le brevet français n°2 584 747 décrit un dispositif analogue.

Un objet essentiel de l'invention est donc de fournir un outil de nettoyage qui permette de récupérer les eaux usées. on y parvient en entourant les buses de projection de liquide d'un bac ouvert vers la surface à nettoyer et muni d'une bordure qui crée une étanchéité en s'appuyant sur cette surface. Le brevet belge n°347 134 décrit un carter rigide ou un sac souple appliqué sur une façade à ravaler pour récupérer des débris et de la poudre, et le brevet français 2 583 629 décrit un outil de nettoyage à l'extrémité d'un bras articulé appartenant à un engin mobile et comprenant en particulier des brosses rotatives appliquées sur la surface à nettoyer et un dispositif d'arrosage protégé par un carter qui recouvre environ la moitié de la section des brosses.

Il est cependant nécessaire que le bac, qui doit être de largeur assez importante pour obtenir des cadences de nettoyage acceptables, soit déformable transversalement pour s'adapter à la courbure des voûtes. Le bac a donc une forme d'ensemble variable et s'appuie sur le bras du véhicule par une succession d'appuis élastiques, d'autres appuis élastiques pouvant par ailleurs relier diverses parties rigides du bac entre elles.

Un autre objet de l'invention est d'incorporer des moyens qui permettent de commander la courbure du bac avant que celui-ci n'atteigne la surface à nettoyer, de façon à ne devoir appuyer sur cette surface qu'avec une pression modérée et uniforme sur toute la largeur du bac. Un objet supplémentaire de l'invention consiste à incorporer des moyens de lavage appropriés et efficaces dans le bac.

L'outil de nettoyage selon l'invention comprend donc, dans sa forme la plus générale, un bac ouvert vers la surface à nettoyer et disposé à une extrémité d'un bras mobile dont l'autre extrémité est liée à un véhicule qui se déplace sous la surface, l'intérieur du bac étant muni de buses de projection de liquide de nettoyage vers la surface et d'un dispositif de récupération de liquide de nettoyage usé, et il se caractérise en ce que le bac est muni d'une bordure souple destinée à s'appuyer sur la surface en réalisant une liaison étanche, et le bac est déformable pour s'adapter à la courbure de la surface et relié au bras par des raccordements incluant des appuis élastiques et des moyens pour déformer le bac.

Dans sa réalisation préférée, le bac est composé de parties disposées en chaîne transversale et reliées entre elles par des articulations. Ces parties peuvent ainsi être au nombre de trois, les deux parties extrêmes étant reliées au bras par des appuis élastiques et la partie médiane étant soutenue par les parties extrêmes à l'aide de raccordements élastiques. Notamment dans cette réalisation, les appuis élastiques peuvent consister en des ressorts d'extension oblique et déplaçables horizontalement ou obliquement par rapport au bras mobile pour pouvoir ajuster la courbure du bac.

Les buses de projection de liquide pourront être complétées par des brosses rotatives.

L'invention va maintenant être décrite dans sa réalisation préférée à l'aide des cinq figures suivantes annexées à titre illustratif et non limitatif :
- la figure 1 est une vue de face de l'invention ;
- la figure 2 est une vue de dessus de l'invention ;
- la figure 3 est une vue d'un détail de la figure 1 ;
- la figure 4 est une vue de côté d'un détail de la figure 3 ; et
- la figure 5 représente un élément constitutif de l'invention vu de côté.

Les figures montrent que l'outil de nettoyage est monté au-dessus d'un véhicule 1 qui peut être selon le cas conduit ou automatique et sur la surface supérieure duquel s'élève un bras mobile 2. Le bras mobile 2 est déformable et possède un degré de liberté de translation verticale 3, un degré de liberté de rotation dans le plan transversal (roulis) 4 et un degré de liberté de rotation dans le plan longitudinal 5 (tangage), les mots "longitudinal" et "transversal" étant pris par rapport au sens de marche 6 du véhicule 1. Le bras mobile 2 est par ailleurs relié au véhicule 1 par une liaison à rotule et vérins 8 qui lui permet d'être orienté. La surface à nettoyer 7 est ici une voûte légèrement concave, mais l'invention peut également s'appliquer à des plafonds plats, à des surfaces supérieures également convexes ainsi qu'à des murs collatéraux obliques de voûtes, et d'une façon générale à toute surface surplombante.

L'outil de nettoyage 10 comprend tout d'abord un bac 11 composé de trois parties disposées en chaîne :une partie centrale 12 et deux parties extrêmes 13 situées transversalement par rapport à la partie centrale 12. Les parties centrale 12 et extrêmes 13 délimitent un volume commun 14 ouvert vers le haut. Chacune des parties 12 et 13 est munie d'une bordure supérieure le long de son contour, qui est suffisamment souple pour pouvoir s'appliquer sur la voûte 7 en suivant la courbure de celle-ci et en maintenant par conséquent l'étanchéité. Plus précisément, on peut préconiser, pour chacune des parties 12 et 13, une bordure double constituée d'une bordure de poils de brosse très denses 15 et une bordure en bande racleuse souple 16 telle que du Néoprène parallèle et extérieure à la précédente. Les bordures 17 avant et arrière présentent des zones de recouvrement 18 à la jonction des parties 12 et 13 du bac. Les parties extrêmes 13 possèdent également une bordure latérale double 17 de même nature. Cette disposition est utile pour maintenir l'étanchéité du bac 11 quand il s'appuie sur des surfaces à reliefs, comme les surfaces de métropolitain recouvertes de carreaux dont les chanfreins sont importants : les bandes racleuses 16 ont une assez forte rigidité de torsion, si bien qu'elles ne peuvent pénétrer entre les chanfreins de carreaux jointifs. Les poils de brosse ont en revanche cette faculté.

Alors que la souplesse des bordures 17 permet de s'adapter dans une certaine mesure aux variations de courbure de la voûte 7, l'outil de nettoyage 10 doit pouvoir s'adapter à des surfaces à nettoyer de formes beaucoup plus variées. De plus, les bordures doivent être appliquées avec une pression relativement faible sur la surface 7, ce que le degré de liberté vertical 3 du véhicule est impuissant à assurer à lui seul.

La première difficulté est résolue par un montage non rigide des différentes parties 12 et 13 du bac 11 entre elles ; la seconde est résolue par un montage élastique du bac 11 sur le bras mobile 2.

A cet effet, chacune des parties extrêmes 13 est reliée à la partie centrale 12 au moyen d'une articulation 20 d'axe longitudinal, ainsi que par des soufflets 21 au-dessous des bordures 17 pour maintenir l'étanchéité.

Une liaison élastique en rotation entre la partie centrale 12 et les parties extrêmes 13 est apportée par des ressorts à lame 22 dont une extrémité est fixée au fond de la partie centrale 12 et dont l'autre extrémité s'appuie, par l'intermédiaire d'une vis de réglage 23, sur le fond des parties extrêmes 13.

Par ailleurs (figures 3 et 4), les parties extrêmes 13 sont reliées au bras mobile 2 par un mécanisme comprenant, pour chacun d'entre eux, un vérin électrique 52 dont le corps 53 est articulé au bras mobile 2 par un pivot 54 et dont la tige 55 entraîne un coude 56 dont le grand côté 57 coulisse avec un jeu suffisant dans un évidement 58 du grand côté d'une équerre 59. L'équerre 59 est reliée au bras mobile 2 par une articulation 60 ; son petit côté est muni d'un point d'attache articulé 61 pour une extrémité d'un ressort de traction 62, dont l'autre extrémité est fixée à un point d'attache articulé 63 du petit côté du coude 56.

L'équerre 59 comprend, sur la face de son grand côté opposée au vérin électrique 52, deux montants recourbés 64 séparés par une rainure 65 et enfermant un chemin de roulement 66. Une patte triangulaire 67 dont la base est fixée au fond de la partie extrême 13 pénètre à travers la rainure 65, et sa pointe est munie d'un rouleau 68 qui circule dans le chemin de roulement 66.

L'extension de la tige 55 du vérin électrique 53 entraîne une tension supplémentaire du ressort 62, et donc un pivotement de l'équerre 59 qui soulève la partie extrême 13, modifiant les angles entre les différentes parties 12 et 13 du bac 11 et donc son rayon de courbure. Pour chaque utilisation, les vis 23 qui agissent en coopération avec les ressorts à lame 22 peuvent évidemment être réglées.

La position d'ensemble du bac 11 est maintenue au moyen d'un mât vertical 27 qui coulisse dans le bras mobile 2 et dont une extrémité est constituée par une chape 50 articulée à l'avant et à l'arrière de la partie centrale 12, à deux bouts d'arbre 51 dépassant de celle-ci.

Le rayon de courbure du bac 11 est communiqué au véhicule par un palpeur 69 sur le bras mobile 2 et dont le doigt 70 vient au contact d'une surface biseautée 71 du mât vertical 27.

On se reporte maintenant davantage à la figure 2 pour examiner les différents composants utilisés pour le nettoyage et leur disposition dans le bac 11.

On remarque tout d'abord que le volume 14 est pour l'essentiel occupé par des brosses 30 rotatives, de forme cylindrique et montées chacune sur un tambour 31 ou 31′. Une brosse 30 s'étend dans chaque partie 12 ou 13 du bac 11 et son sens de rotation est transversal. L'entraînement est effectué par l'un ou l'autre de deux moteurs électriques 32 disposés dans les tambours 31 des brosses 30 situées dans les parties extrêmes 13.

Les moteurs 32 s'appuient sur les bords latéraux 33 des parties extrêmes 13 ; leurs arbres sont terminés chacun par un accouplement sphérique 34 formé comme son nom l'indique d'une portion de sphère. Le tambour 31′ de la brosse 30 située dans la partie centrale 12 est muni de flasques extrêmes évidés de façon à pouvoir y introduire les deux accouplements sphériques 34, soutenant ainsi le tambour 31′ qui est par ailleurs relié en rotation à l'un des accouplements sphériques 34 par un clavetage 35.

Les tambours 31 des brosses 30 situées dans les parties extrêmes 13 sont par contre reliés rigidement à l'accouplement sphérique 34 du moteur 32 qu'elles entourent. Pour permettre de réaliser ces différentes liaisons, les tambours 31 et 31′ de brosses 30 adjacentes présentent chacun une saillie 36 et un évidement 37 complémentaire - leur contour étant en forme d'un pas d'hélice - et qui permettent de réaliser un emboîtage des tambours 31 et 31′ avec un léger jeu qui est fonction des déformations de courbure du bac 11 que l'on s'autorise.

Les tambours 31 des brosses 30 situées dans les parties extrêmes 13 sont perforés de façon que le liquide détergent issu de deux rangées 38 de buses de projection de liquide de nettoiement puisse traverser les tambours 31. Les rangées 38 de buses sont ici au nombre de deux pour chaque partie extrême 13 et sont situées entre le moteur 32 et le tambour 31, à l'avant et à l'arrière du moteur 32. Leurs buses de projection 39 sont orientées à la fois vers le haut et vers l'intérieur dans le sens transversal de façon à effectuer un arrosage uniforme de la voûte 7, y compris à l'emplacement de la partie centrale 12. Les rangées 38 s'étendent sur toute la longueur des brosses 30 et sont alimentées par des tuyaux 40 partiellement représentés et qui sortent des bords latéraux 33 des parties extrêmes 13 pour se raccorder au véhicule 1 en étant attachés de manière lâche au bras mobile 2.

L'action du nettoyage est complétée par des rampes de rinçage 41 qui s'étendent sur toute la longueur du bac 11 et qui sont situées juste devant la bordure arrière 17 et éventuellement, si on prévoit une possibilité de marche arrière pour le véhicule 1, juste derrière la bordure avant 17. Les rampes de rinçage 41 sont garnies de buses 46 de projection d'eau de rinçage dirigées vers le haut et sont alimentées en eau par des tuyaux souples 42 courant parallèlement aux tuyaux 40 jusqu'au véhicule 1. Les rampes de rinçage 41 sont bien entendu souples à l'emplacement des jonctions 18. Des collerettes 43 assurent la fixation des rampes 41 au bac 11, et on peut prévoir des bordures d'étanchéité supplémentaires 44 entre les rampes 41 et les brosses 30 afin d'assurer une séparation parfaite entre les fonctions de nettoyage et de rinçage.

L'évacuation des eaux usées et des salissures est effectuée par aspiration à l'aide de tuyaux d'évacuation 45 se raccordant au fond de chacune des parties 12 et 13 du bac 11 ainsi qu'un réservoir de vidange non représenté dans le véhicule.

La mise en place de l'outil de nettoyage 10 s'effectue tout d'abord en orientant le bras mobile 2 par une action sur sa liaison 8 au véhicule 1, puis en orientant l'outil 12 face à la voûte 7 par une action sur les degrés de liberté 4 et 5 de tangage et de roulis du bras mobile 2. Le conducteur du véhicule 1 (ou le système de pilotage, dans le cas où le véhicule 1 est robotisé) est aidé par les indications de rangées de capteurs de proximité 75 situées dans le bac 11, à proximité de ses quatre coins. Chacun des capteurs de proximité 75, représenté figure 5, est constitué d'un galet 76 roulant à l'extrémité d'une bielle 77 dont l'autre extrémité est articulée à un point fixe 78 d'un corps 79 fixé au bac 11. Un piston 80 est articulé à un point intermédiaire de la bielle il comprime, en fonction du déplacement du galet 76, un fluide dont la pression ou le déplacement est mesuré. Toujours à l'aide de ces capteurs de proximité, la courbure du bac 11 est réglée à l'aide des vérins électriques 53 jusqu'à ce que la surface supérieure du bac 11 soit parfaitement parallèle à la voûte 7. Le bras mobile 2 est alors soulevé, par action sur le degré de liberté de translation verticale 3, d'une hauteur déterminée de façon à appliquer le bac 11 sur la voûte 7 avec une pression connue à l'avance. Cette pression doit être suffisante pour réaliser l'étanchéité, sans être cependant trop importante car les bordures 17 seraient rapidement usées. Les brosses 30, les rangées 38 de buses et les rampes de rinçage 41 sont alors mises en marche et alimentées en liquide de façon à projeter du détergent sur la voûte 7, puis à la brosser et à la rincer. Les eaux usées et les salissures tombent dans le fond du bac 11 et sont aspirées par les tuyaux d'évacuation 45.

Il est important de noter que l'outil s'adapte à des légères variations de courbure et de hauteur de la voûte 7 à l'aide tout d'abord des ressorts 62 entre le bac 11 et le bras mobile 2, à l'aide également des ressorts à lame 22 entre les différentes parties 12 et 13 du bac 11 et enfin par le fait que les différents degrés de liberté 3, 4 et 5 du bras mobile 2 peuvent être munis d'accouplements élastiques qui leur confèrent une certaine souplesse par rapport aux réglages effectués par leurs moteurs pas à pas. Si la pression de contact sur la voûte 7 devient excessive sur une partie 12 ou 13 du bac 11, cette partie s'abaisse donc vis-à-vis des autres, ce qui soulage ses bordures 17 ainsi que sa brosse 30.

Un outil de nettoyage conformément à l'invention permet, au moyen d'un bac déformable et situé sur des appuis élastiques, de garantir l'étanchéité d'une action de nettoyage sur des parois de forme variable.

## Revendications

1. Outil de nettoyage (10) de surfaces surplombantes (7) et en particulier de plafonds et de voûtes, comprenant un bac (11) ouvert vers la surface et disposé à une extrémité d'un bras mobile (2) dont l'autre extrémité est liée à un véhicule (1) qui se déplace sous la surface, l'intérieur du bac étant muni de buses (39) de projection de liquide de nettoyage vers la surface (7) et d'un dispositif (45) de récupération par aspiration de liquide de nettoyage usé, caractérisé en ce que le bac est muni d'une bordure souple (17) destinée à s'appuyer sur la surface en réalisant une liaison étanche, le bac est déformable pour s'adapter à la courbure de la surface et relié au bras (2) par des raccordements incluant des appuis élastiques (62) et des moyens (52) pour déformer le bac.

2. Outil de nettoyage selon la revendication 1, caractérisé en ce que le bac se compose de plusieurs parties disposées en chaîne dans une direction perpendiculaire à un sens de déplacement (6) du véhicule (1), les parties étant reliées entre elles par des articulations (20), et au moins certaines parties étant reliées au bras par les appuis élastiques (62).

3. Outil de nettoyage selon la revendication 2, caractérisé en ce que les parties sont au nombre de trois : une partie centrale (12) et deux parties extrêmes (13), les parties extrêmes étant reliées au bras (2) par les appuis élastiques (62) et la partie centrale étant soutenue par les parties extrêmes (13) à l'aide de raccordements élastiques (22).

4. Outil de nettoyage selon la revendication 3, caractérisé en ce que la partie centrale (12) est complétée par un mât vertical (27) s'étendant vers le bas et coulissant dans le bras (2).

5. Outil de nettoyage selon l'une quelconque des revendications 1 à 4, caractérisé en ce que les appuis élastiques (62) consistent en des ressorts de traction.

6. Outil de nettoyage selon les revendications 3 et 5, caractérisé en ce que les ressorts de traction sont tendus par les parties extrêmes (13) du bac (11) par l'intermédiaire de pièces coudées (59) articulées au bras mobile (2) près de leur coude (60), les parties extrêmes (13) pesant sur les pièces coudées d'un côté des coudes et les ressorts étant fixés de l'autre côté des coudes.

7. Outil de nettoyage selon l'une quelconque des revendications 1 à 6, caractérisé en ce que les moyens (52) pour déformer le bac sont reliés au bac par certains des appuis élastiques (62).

8. Outil de nettoyage selon l'une quelconque des revendications 3 à 7, caractérisé en ce que les raccordements élastiques (22) reliant les parties (12, 13) du bac (11) sont réglables (23).

9. Outil de nettoyage selon l'une quelconque des revendications 1 à 8, caractérisé en ce que le bac (11) contient des buses (46) de projection d'eau de rinçage.

10. Outil de nettoyage selon la revendication 9, caractérisé en ce que les buses (46) de projection d'eau de rinçage sont disposées contre un bord du bac situé en arrière par rapport au sens de déplacement (6) du véhicule.

11. Outil de nettoyage selon la revendication 10, caractérisé en ce qu'une bordure de doublure (44), s'étendant dans le bac jusqu'à la surface à nettoyer, isole les buses (39) de projection de liquide de nettoyage de celles (46) d'eau de rinçage.

## Claims

1. Cleaning tool (10) for overhanging surfaces (7) and in particular ceilings and arches, comprising a tank (11) open towards the surface and located at one end of a mobile arm (2), whose other arm is connected to a vehicle (1) moving beneath the surface, the interior of the tank being equipped with nozzles (39) for spraying cleaning liquid onto the surface (7) and a device (45) for the recovery by suction of used cleaning liquid, characterized in that the tank is provided with a flexible border (17) for bearing on the surface and providing a tight connection, the tank is deformable so as to adapt to the curvature of the surface and is connected to the arm (2) by connections including elastic supports (62) and means (52) for deforming the tank.

2. Cleaning tool according to claim 1, characterized in that the tank comprises several parts arranged in chain-like manner in a direction perpendicular to the movement direction (6) of vehicle (1), the parts being interconnected by joints (20), whilst at least some of the parts are connected to the arm by elastic supports (62).

3. Cleaning tool according to claim 2, characterized in that there are three parts, namely a central part (12) and two end parts (13), the latter being connected to arm (2) by elastic supports (62), whilst the central part is supported by the end parts (13) with the aid of elastic connections (22).

4. Cleaning tool according to claim 3, characterized in that the central part (12) is completed by a vertical mast (27) extending downwards and sliding in arm (2).

5. Cleaning tool according to any one of the claims 1 to 4, characterized in that the elastic supports (62) are constituted by tension springs.

6. Cleaning tool according to claims 3 and 5, characterized in that the tension springs are tensioned by the end parts (13) of tank (11) via bent portions (59) articulated to the mobile arm (2) close to the bend (60) thereof, the end parts (13) weighing on the bent portions on one side of the bends, whilst the springs are fixed to the other side of the bends.

7. Cleaning tool according to any one of the claims 1 to 6, characterized in that the tank deforming means (52) are connected to the tank by some of the elastic supports (62).

8. Cleaning tool according to any one of the claims 3 to 7, characterized in that the elastic connections (22) connecting parts (12,13) of tank (11) are adjustable (23).

9. Cleaning tool according to any one of the claims 1 to 8, characterized in that the tank (11) contains rinsing water spraying nozzles (46).

10. Cleaning tool according to claim 9, characterized in that the rinsing water spraying nozzles (46) are placed against one edge of the tank located to the rear with respect to the vehicle movement direction (6).

11. Cleaning tool according to claim 10, characterized in that a double border (44) extending in the tank up to the surface to be cleaned isolates the cleaning liquid spraying nozzles (39) from the rinsing water spraying nozzles (46).

## Patentansprüche

1. Reinigungsvorrichtung (10) für überhängende Flächen (7) und insbesondere für Decken und Gewölbe, umfassend einen Behälter (11), der zur Fläche hin offen ist und angeordnet ist an einem Ende eines bewegbaren Arms (2), dessen anderes Ende verbunden ist mit einem Fahrzeug (1), das sich unter der Fläche bewegt, wobei das Innere des Behälters versehen ist mit Düsen (39) zum Spritzen von Reinigungsflüssigkeit auf die Fläche (7) und einer Vorrichtung (45) zur Rückgewinnung der gebrauchten Reinigungsflüssigkeit durch Ansaugung,
**dadurch gekennzeichnet,**
daß der Behälter mit einem biegsamen Rand (17) versehen ist, dazu bestimmt, gegen die Fläche zu drücken und dabei eine dichte Verbindung herzustellen, wobei der Behälter defomierbar ist, um sich der Krümmung der Fläche anzupassen und verbunden ist mit dem Arm (2) über Verbindungen, die elastische Stützen (62) enthalten und Einrichtungen (52) um den Behälter zu deformieren.

2. Reinigungsvorrichtung nach Anspruch 1, dadurch gekennzeichnet, daß der Behälter gebildet wird durch mehrere Teile, kettenförmig angeordnet in einer Richtung, die senkrecht ist zu einer Fortbewegungsrichtung (6) das Fahrzeugs (1), wobei die Teile miteinander verbunden sind durch Gelenke (20) und wenigstens gewisse Teile über elastische Stützen (62) mit dem Arm verbunden sind.

3. Reinigungsvorrichtung nach Anspruch 2, dadurch gekennzeichnet, daß drei Teile vorhanden sind: ein Mittelteil (12) und zwei Außenteile (13), wobei die Außenteile über elastische Stützen (62) mit dem Arm (2) verbunden sind, und das Mittelteil durch die Außenteile (13) gehalten wird mittels elastischer Verbindungen (22).

4. Reinigungsvorrichtung nach Anspruch 3, dadurch gekennzeichnet, daß das Mittelteil (12) vervollständigt wird durch einen vertikalen Mast (27), der sich nach unten erstreckt und in dem Arm (2) gleitet.

5. Reinigungsvorrichtung nach einem der Ansprüche 1 bis 4, dadurch gekennzeichnet, daß die elastischen Stützen (62) durch Zugfedern gebildet werden.

6. Reinigungsvorrichtung nach den Ansprüchen 3 und 5, dadurch gekennzeichnet, daß die Zugfedern gespannt werden durch die Außenteile (13) des Behälters (11) mittels abgewinkelter Teile (59), angelenkt am bewegbaren Arm (2) in der Nähe ihres Winkels (60), wobei die Außenteile (13) die abgewinkelten Teile auf der einen Seite der Winkel belasten und die Federn auf der anderen Seite der Winkel befestigt sind.

7. Reinigungsvorrichtung nach einem der Ansprüche 1 bis 6, dadurch gekennzeichnet, daß die Einrichtungen (52) zum Deformieren des Behälters über einige der elastischen Stützen (62) mit dem Behälter verbunden ist.

8. Reinigungsvorrichtung nach einem der Ansprüche 3 bis 7, dadurch gekennzeichnet, daß die elastischen Verbindungen (22), die die Teile (12, 13) des Behälters (11) verbinden, einstellbar sind (23).

9. Reinigungsvorrichtung nach einem der Ansprüche 1 bis 8, dadurch gekennzeichnet, daß der Behälter (11) Düsen (46) zum Spritzen von Spülwasser enthält.

10. Reinigungsvorrichtung nach Anspruch 9, dadurch gekennzeichnet, daß die Düsen (46) zum Spritzen von Spülwasser gegen einen Rand des Behälters angeordnet sind, der sich bezüglich der Bewegungsrichtung (6) des Fahrzeugs hinten befindet.

11. Reinigungsvorrichtung nach Anspruch 10, dadurch gekennzeichnet, daß ein Verkleidungsrand (44), der sich in dem Behälter bis zu der zu reinigenden Fläche erstreckt, die Reinigungsflüssigkeitsdüsen (39) von den Spülwasserdüsen (46) trennt.
